# EUROPÄISCHE PATENTSCHRIFT

(11) **EP 2 986 924 B1**
(45) Veröffentlichungstag und Bekanntmachung des Hinweises auf die Patenterteilung: **12.07.2017**
(21) Anmeldenummer: 14715547.7
(22) Anmeldetag: 03.04.2014
(51) Int. Cl.: F25J 3/04

(54) **NACHRÜSTBARE VORRICHTUNG ZUR TIEFTEMPERATURZERLEGUNG VON LUFT, NACHRÜSTANLAGE UND VERFAHREN ZUM NACHRÜSTEN EINER TIEFTEMPERATUR-LUFTZERLEGUNGSANLAGE**
RETROFIT DEVICE FOR THE CRYOGENIC SEPARATION OF AIR, RETROFIT INSTALLATION AND METHOD FOR RETROFITTING A LOW-TEMPERATURE AIR SEPARATOR FACILITY
DISPOSITIF POUVANT ÊTRE RÉÉQUIPÉ, DESTINÉ À LA DÉCOMPOSITION À BASSE TEMPÉRATURE DE L'AIR, INSTALLATION POUVANT ÊTRE RÉÉQUIPÉE ET PROCÉDÉ DE RÉÉQUIPEMENT D'UNE INSTALLATION DE DÉCOMPOSITION DE L'AIR À BASSE TEMPÉRATURE

(30) Priorität: 18.04.2013 EP 13002046
(43) Veröffentlichungstag der Anmeldung: 24.02.2016
(73) Patentinhaber: Linde Aktiengesellschaft, 80331 München (DE)
(72) Erfinder: LAUTENSCHLAGER, Tobias, 82194 Gröbenzell (DE)
(74) Vertreter: Imhof, Dietmar
(86) Internationale Anmeldenummer: PCT/EP2014/000891
(87) Internationale Veröffentlichungsnummer: WO 2014/169989

(56) Entgegenhaltungen:
- EP-A1- 0 540 900
- EP-A1- 1 103 772
- EP-A1- 1 760 415
- EP-A1- 2 026 024
- "Argon Recovery From A Low Purity Air Separation Unit", IP.COM JOURNAL, IP.COM INC., WEST HENRIETTA, NY, US, 22. September 2006 (2006-09-22), XP013115895, ISSN: 1533-0001

## Beschreibung

Die Erfindung betrifft ein Verfahren gemäß den Oberbegriff des Patentanspruchs 1.

"Gaszuleitung" und "Flüssigkeitsrückleitung" bilden den so genannten Argonübergang. Sie können als separate Leitungen oder als eine gemeinsame Leitung ausgebildet sein. Im zweiten Fall muss die entsprechende Leitung einen relativ großen Querschnitt haben, damit die Gasströmung und die Flüssigkeitsströmung in umgekehrter Richtung sich nicht stören und damit die Funktionen von Gaszuleitung und Flüssigkeitsrückleitung gemeinsam erfüllt werden können.

Unter einer "Coldbox" wird hier eine isolierende Umhüllung verstanden, die einen wärmeisolierten Innenraum vollständig mit Außenwänden umfasst; in dem Innenraum sind zu isolierenden Anlagenteile angeordnet, zum Beispiel ein oder mehrere Trennsäulen und/oder Wärmetauscher. Die isolierende Wirkung kann durch entsprechende Ausgestaltung der Außenwände und/oder durch die Füllung des Zwischenraums zwischen Anlagenteilen und Außenwänden mit einem Isoliermaterial bewirkt werden. Bei der letzteren Variante wird vorzugsweise ein pulverförmiges Material wie zum Beispiel Perlite verwendet. Sowohl das Destilliersäulen-System zur Stickstoff-Sauerstoff-Trennung einer Tieftemperatur-Luftzerlegungsanlage als auch der Hauptwärmetauscher und weitere kalte Anlagenteile müssen von einer oder mehreren Coldboxen umschlossen sein. Die Außenmaße der Coldbox bestimmen üblicherweise die Transportmaße des Pakets bei vorgefertigten Anlagen.

Verfahren und Vorrichtungen zur Tieftemperaturzerlegung von Luft sind zum Beispiel aus Hausen/Linde, Tieftemperaturtechnik, 2. Auflage 1985, Kapitel 4 (Seiten 281 bis 337) bekannt. Das Destillationssäulen-System kann als Zwei-Säulen-System (zum Beispiel als klassisches Linde-Doppelsäulensystem), oder auch als Drei- oder Mehr-Säulen-System zur Stickstoff-Sauerstoff-Trennung ausgebildet sein.

Besteht keinerlei Bedarf einer kryogenen Argonproduktion, so wird bei energetisch optimierten Anlagen zur Stickstoff- und/oder Sauerstoffgewinnung gerne eine so genannte Dummy-Argonsäule eingesetzt ("erste Rohargonsäule"), wie es beispielsweise in EP 540900 A1, welche eine Vorrichtung zur Tieftemperaturzerlegung von Luft entsprechend des Oberbegriffes von Anspruch 1 offenbart, beschrieben ist. Diese Dummy-Argonsäule ist mit ca.

25 theoretischen Böden bestückt und produziert kein marktfähiges Argonprodukt, sondern ein argonreiches Restgas, das aus etwa 86% Argon, 12% Sauerstoff und 2% Stickstoff besteht. Die Produktion eines argonreichen Restgases verbessert die Sauerstoffausbeute der Anlage.

Soll eine derartige Anlage später mit einer Argongewinnung, insbesondere einer Reinargongewinnung, wie sie beispielsweise in EP 1103772 A1 gezeigt ist, nachgerüstet werden, ist mit den bisher bekannten Methoden und Vorrichtungen hoher Aufwand verbunden.

Der Erfindung liegt daher die Aufgabe zugrunde, eine Vorrichtung anzugeben, die ohne großen Umbauaufwand mit einer Argongewinnung nachgerüstet werden kann, sowie ein entsprechendes Verfahren zum Nachrüsten und eine Nachrüstanlage, die einen relativ geringen apparativen Aufwand erfordert.

Diese Aufgabe wird durch die Gesamtheit der Merkmale des Patentanspruchs 1 gelöst.

Die grundlegende Erfindung besteht darin, die Vorrichtung so auszustatten, dass sie ohne Öffnung der Coldbox(en) mit einer vollwertigen Argongewinnung (oder zumindest mit einer vollwertigen Rohargonsäule) nachgerüstet werden und dabei die bereits vorhandene erste Rohargonsäule weiterverwendet werden kann, indem später ein erster Teil der Argon-Sauerstofftrennung in der ersten Rohargonsäule und (nur) der Rest der Argon-Sauerstofftrennung in der nachzurüstenden zweiten Rohargonsäule durchgeführt wird. Dazu werden die entsprechenden "Vorsorgeleitungen" vorgesehen, durch die Außenwand der Coldbox geführt und dort insbesondere mit Anschlussvorrichtungen wie zum Beispiel Flanschen versehen. Die "Vorsorgeleitungen" bleiben im Normalbetrieb der (noch) nicht nachgerüsteten Vorrichtung außer Betrieb und besitzen für diesen Fall entsprechende Absperreinrichtungen, die geeignet sind, während der Nachrüstung geöffnet zu werden.

Dies unterscheidet sich wesentlich von der Lehre der oben genannten EP 1103772 A1. Dort ist insbesondere keine "Vorsorgeleitung" zwischen einer ersten und einer zweiten Rohargonsäule im Sinne der obigen Definition offenbart, sondern lediglich eine übliche Verbindung zweier Teile einer geteilten Rohargonsäule, die durch keine Coldboxwand hindurchführt. Auch hinsichtlich einer Nachrüstung einer Luftzerlegungsanlage ohne Rohargonsäule durch ein zusätzliches Argonmodul ist nicht offenbart, dass irgendwelche Leitungen als "Vorsorgeleitung" im Sinne der obigen Definition ausgebildet wären. Selbst dann würde der Fachmann daraus nicht den Hinweis entnehmen, die Leitungen zwischen der ersten und der zweiten Rohargonsäule als "Vorsorgeleitungen auszuführen.

Die Anschlussleitungen werden so verschaltet, dass es nach der Nachrüstung möglich ist, die erste und zweite Rohargonsäule als hintereinander geschaltete Destillationsabschnitte zu betrieben, das heißt wie zwei Abschnitte einer einzigen Destillationssäule, die übereinander beziehungsweise untereinander angeordnet sind.

Dies kann grundsätzlich auf zwei verschiedenen Weisen realisiert werden, nämlich:
- erste Variante: erste Rohargonsäule "unter" der zweiten Rohargonsäule
- zweite Variante: erste Rohargonsäule "über" der zweiten Rohargonsäule

"Unter" und "über" bezieht sich hier nicht auf die räumliche Anordnung der Säulen, sondern auf deren verfahrenstechnische Verschaltung. Eine erste Säule befindet sich in diesem verfahrenstechnischen Sinne "unter" einer zweiten Säule, wenn im Betrieb der Anlage der Kopfdampf der ersten Säule in den Sumpfbereich der zweiten Säule eingeleitet wird und umgekehrt die Sumpfflüssigkeit der zweiten Säule zum Kopf der ersten Säule strömt. Eine erste Säule befindet sich im verfahrenstechnischen Sinne "über" einer zweiten Säule, wenn im Betrieb der Anlage der Kopfdampf der zweiten Säule in den Sumpfbereich der ersten Säule eingeleitet wird und umgekehrt die Sumpfflüssigkeit der ersten Säule zum Kopf der zweiten Säule strömt.

Die erste Variante der Erfindung wird in Patentanspruch 2 beschrieben. Sie weist den Vorteil auf, dass sie mit einer relativ geringen Anzahl an Vorsorgeleitungen funktioniert.

Der erste Rohargon-Kopfkondensator wird bei dieser Variante des Nachrüstens in der Regel stillgelegt, sondern durch einen nachzurüstenden zweiten Rohargon-Kopfkondensator am Kopf der nachzurüstenden zweiten Rohargonsäule ersetzt wird.

Alternativ kann der erste Rohargon-Kopfkondensator nach der Nachrüstung weiterbetrieben werden, sozusagen als Zwischenverdampfer.

Dabei ist es günstig, wenn eine weitere Vorsorgeleitung für die Einleitung von (im zweiten Rohargon-Kopfkondensator) verdampftem Kühlfluid in einen mittleren Bereich der Niederdrucksäule vorgesehen wird. Zusätzlich können weitere Vorsorgeleitungen zur Einleitung (im zweiten Rohargon-Kopfkondensator) nicht verdampften Kühlfluids in einen mittleren Bereich der Niederdrucksäule und/oder zur Einleitung von Restgas aus einer Reinargonsäule in einen mittleren Bereich der Niederdrucksäule vorgesehen sein.

Patentanspruch 4 beschreibt die zweite Variante der Erfindung. Hierbei wird der Weiterbetrieb des ersten Rohargon-Kopfkondensators nach der Nachrüstung ermöglicht. Es braucht kein zweiter Rohargon-Kopfkondensator nachgerüstet zu werden oder jedenfalls nur ein relativ kleiner. Der Rücklauf für die erste und die zweite Rohargonsäule nach der Nachrüstung wird ausschließlich oder jedenfalls zum großen Teil durch den ersten Rohargon-Kopfkondensator erzeugt, der im Prinzip auf die gleiche Weise weiterbetrieben wird wie vor der Nachrüstung.

Zum Anschluss einer Reinargonsäule und eines Reinargonsäulen-Kopfkondensators beim Nachrüsten können im Rahmen der zweiten Variante weitere Vorsorgeleitungen vorgesehen sein, wie sie in Patentanspruch 5 aufgeführt sind. Alternativ kann im Fall der ersten Variante ein Argon-Endprodukt auch direkt aus der zweiten Rohargonsäule gewonnen werden, wenn die zweite Rohargonsäule entsprechend viele theoretische Böden enthält und der Abzug für das Argon-Endprodukt einige theoretische oder praktische Böden unterhalb des Kopfs (beziehungsweise des Kopfkondensators) der zweiten Rohargonsäule angeordnet ist, wie es in US 5235816 für eine einteilige Rohargonsäule beschrieben ist; bei der zweiten Variante werden diese Merkmale entsprechend an der ersten Rohargonsäule verwirklicht.

Grundsätzlich können auch die Merkmale beider Varianten der nachrüstbaren Vorrichtung kombiniert werden. Dann sind beide Alternativen der Nachrüstung möglich. Die Auswahl kann dann zum Zeitpunkt der Nachrüstung getroffen werden.

Die Erfindung betrifft außerdem eine Nachrüstanlage gemäß den Patentansprüchen 6 bis 9 zum Nachrüsten einer Vorrichtung der oben beschriebenen Art (Hauptanlage). Deren Verbindungsleitungen sind vorzugsweise so angeordnet, dass sie auf der Höhe der Anschlüsse der Vorsorgeleitung enden. Im besten Fall ist muss die Coldbox der Nachrüstanlage lediglich neben die Coldbox(en) der Hauptanlage gestellt werden und die entsprechenden Anschlüsse werden direkt oder über kurze Rohrleitungen miteinander verbunden.

Die Erfindung betrifft zum Dritten ein Verfahren gemäß Patentanspruch 10 zum Nachrüsten einer Tieftemperatur-Luftzerlegungsanlage mit einer Argongewinnung.

Die oben beschriebene Nachrüstanlage und das Verfahren zum Nachrüsten können auch dann eingesetzt werden, wenn die Hauptanlage nicht oder nicht vollständig auf Nachrüstbarkeit ausgelegt ist. In diesem Fall muss die Hauptanlage natürlich intern angepasst werden. Die Nachrüstanlage kann dennoch komplett vormontiert in einer Coldbox angeliefert werden, wenn ihre Größe das zulässt.

Die Erfindung sowie weitere Einzelheiten der Erfindung werden im Folgenden anhand von in den Zeichnungen schematisch dargestellten Ausführungsbeispielen näher erläutert. Hierbei zeigen:
- Figur 1: ein Ausführungsbeispiel für die erste Variante der Erfindung und
- Figur 2: ein Ausführungsbeispiel für die zweite Variante der Erfindung.

Anhand von **Figur 1** wird im Folgenden zunächst die Hauptanlage beschrieben, eine Tieftemperatur-Luftzerlegungsanlage ohne Argongewinnung, deren Destillationssäulen-System in dem Beispiel in einer einzigen Coldbox 1 untergebracht ist. Alternativ können die Säulen und Kondensatoren des Destillationssäulen-Systems auch in zwei oder mehreren voneinander getrennten Coldboxen angeordnet sein.

Nicht dargestellt sind die Verdichtung, Vorkühlung und Reinigung der Einsatzluft sowie und die Kälteerzeugung durch arbeitsleistende Entspannung eines oder mehrerer Prozessströme und die Abkühlung der Einsatzluft in einem Hauptwärmetauscher. Der Hauptwärmetauscher dient zur Abkühlung von Einsatzluft in indirektem Wärmeaustausch mit Rückströmen aus dem Destillationssäulen-System. Er kann aus einem einzelnen oder mehreren parallel und/oder seriell verbundenen Wärmetauscherabschnitten gebildet sein, zum Beispiel aus einem oder mehreren Plattenwärmetauscher-Blöcken. Der Hauptwärmetauscher kann in derselben Coldbox 1 mit dem Destillationssäulen-System untergebracht sein oder in einem separaten Coldbox.

Ein erster, gasförmiger Einsatzluftstrom 2 wird in den Sumpfbereich einer Hochdrucksäule 3 eingeleitet. Diese ist Teil des Destillationssäulen-Systems, das außerdem eine Niederdrucksäule 4, einen Hauptkondensator 5, eine erste Rohargonsäule 6 und einen ersten Rohargon-Kopfkondensator 7 aufweist. Der Hauptkondensator ist als Kondensator-Verdampfer ausgebildet, hier insbesondere als mehrstöckiger Badverdampfer (Kaskadenverdampfer). Alternativ könnte ein einstöckiger Badverdampfer oder ein Fallfilmverdampfer eingesetzt werden. Als Rohargon-Kopfkondensator 7 wird hier einstöckiger Badverdampfer eingesetzt, der ebenfalls einen Kondensator-Verdampfer mit Verdampfungsraum und Verflüssigungsraum bildet.

Ein zweiter. überwiegend flüssiger Einsatzluftstrom 8 wird der Hochdrucksäule 3 an einer Zwischenstelle zugeleitet. Mindestens ein Teil der flüssigen Luft wird über Leitung 9 wieder entnommen, in einem Unterkühlungs-Gegenströmer 10 abgekühlt und über Leitung 11 der Niederdrucksäule 4 an einer Zwischenstelle zugeführt.

Die Sumpfflüssigkeit 12 der Hochdrucksäule wird ebenfalls im Unterkühlungs-Gegenströmer 10 abgekühlt und über die Leitungen 13 und 14 dem Verdampfungsraum des ersten Rohargon-Kopfkondensators zugeführt. Die Leitung 14 stellt eine "Kühlmittelleitung zur Einleitung eines Kühlfluids in den Verdampfungsraum des ersten Rohargon-Kopfkondensators" dar.

Über Leitung 15 wird ein unreiner Flüssigstickstoffstrom von einer anderen Zwischenstelle der Hochdrucksäule 3 abgezogen, unterkühlt (10) und über Leitung 16 auf den Kopf der Niederdrucksäule 4 aufgegeben.

Ein erster Teil 17 des gasförmigen Kopfstickstoffs der Hochdrucksäule 3 wird in den Verflüssigungsraum des Hauptkondensators 5 eingeleitet. In dem Hauptkondensator erzeugter Flüssigstickstoff 18 wird zu einem ersten Teil 19 als Rücklauf auf den Kopf der Hochdrucksäule aufgegeben. Ein zweiter Teil 20 kann nach Unterkühlung 10 über Leitung 21 als Flüssigprodukt gewonnen werden. Ein zweiter Teil 22 des gasförmigen Kopfstickstoffs der Hochdrucksäule 3 kann direkt zum Hauptwärmetauscher geführt und dann als gasförmiges Druckprodukt gewonnen werden.

Aus dem Sumpf der Niederdrucksäule wird flüssiger Sauerstoff 23 abgezogen und mittels einer Pumpe 24 zu einem ersten Teil 25 in den Verdampfungsraum des Hauptkondensators 5 transportiert. Im Hauptkondensator erzeugter gasförmiger Sauerstoff 26 wird ebenso wie eine Spülflüssigkeit 27 zum Sumpf der Niederdrucksäule zurückgeleitet. Vom Kopf der Niederdrucksäule 4 wird gasförmiger Unrein-Stickstoff 28 abgezogen, im Unterkühlungs-Gegenströmer angewärmt und über Leitung 29 zum Hauptwärmetauscher geführt.

Eine Zwischenstelle der Niederdrucksäule kommuniziert über eine Gaszuleitung 30 und eine Flüssigkeitsrückleitung 31 mit dem Sumpfbereich der ersten Rohargonsäule 6.

Kopfgas 32 der ersten Rohargonsäule 6 wird im ersten Rohargon-Kopfkondensator zum großen Teil verflüssigt. Der verflüssigte Anteil strömt über Leitung 33 zurück zum Kopf der ersten Rohargonsäule 6 und wird dort als flüssiger Rücklauf eingesetzt. Der gasförmig verbliebene Anteil 34 wird eine erste Rohargon-Leitung 34 abgezogen und im Hauptwärmetauscher angewärmt, entweder in eigenen Passagen oder gemeinsam mit dem Unrein-Stickstoff 29.

Aus dem Verdampfungsraum ersten Rohargon-Kopfkondensators werden dort erzeugter Dampf 34 und nicht verdampfte Flüssigkeit 35 abgezogen und der Niederdrucksäule 4 an einer geeigneten Zwischenstelle zugeführt.

Insoweit entspricht das Ausführungsbeispiel innerhalb der Coldbox 1 einer üblichen Luftzerlegungsanlage ohne Argongewinnung, aber mit Ausschleusung von Argon.

Im Rahmen der Erfindung sind zusätzlich Vorsorgeleitungen für die Nachrüstung einer Argongewinnung vorgesehen. Das Ausführungsbeispiel der Figur 1 weist die folgenden Vorsorgeleitungen auf, die in der Zeichnung gestrichelt dargestellt sind:
- eine Vorsorgeleitung 101 zum Abführen eines gasförmigen Kopfprodukts der ersten Rohargonsäule,
- eine zweite Vorsorgeleitung 102 zum Einleiten von Flüssigkeit in den oberen Bereich der ersten Rohargonsäule,
- eine dritte Vorsorgeleitung 103 zum Abführen von Kühlfluid aus dem Destilliersäulen-System,
- eine vierte Vorsorgeleitung 104 zur Einleitung von verdampftem Kühlfluid in einen mittleren Bereich der Niederdrucksäule,
- eine fünfte Vorsorgeleitung 105 zur Einleitung nicht verdampften Kühlfluids in einen mittleren Bereich der Niederdrucksäule und gegebenenfalls
- eine sechste Vorsorgeleitung 106 zur Einleitung nicht verdampften Kühlfluids in einen mittleren Bereich der Niederdrucksäule.

Diese Vorsorgeleitungen führen durch die Außenwand der ersten Coldbox 1 hindurch und weisen jeweils einen Flansch zur Verbindung mit einer Rohrleitung auf. Vor der Nachrüstung sind die Vorsorgeleitungen nicht in Betrieb, sondern abgesperrt.

Wird nun zu einem späteren Zeitpunkt doch eine Argongewinnung benötigt, dann wird im Rahmen des erfindungsgemäßen Verfahrens zur Nachrüstung eine Nachrüstanlage hinzugestellt, die eine zweite Coldbox 40 aufweist, in der eine zweite Rohargonsäule 41 mit geeigneten Verbindungsleitungen aufweist.

In dem Ausführungsbeispiel der Figur 1 weist die Nachrüstanlage außerdem einen zweiten Rohargon-Kopfkondensator 42 und eine Reinargonsäule 43 mit Reinargon-Kopfkondensator 44 und Sumpfverdampfer 46 auf. Die Verbindungsleitungen 201, 202, 203, 204, 205 und 206 werden mit den entsprechenden Vorsorgeleitungen 101 bis 106 strömungstechnisch verbunden. Die Leitungen 14 und 34 werden abgesperrt und außer Betrieb gesetzt.

Anschließend funktioniert die nachgerüstete Gesamtanlage wie eine übliche Luftzerlegungsanlage mit Argongewinnung in einer geteilten Rohargonsäule. Die geteilte Rohargonsäule besteht aus einem "unteren Abschnitt", der durch die erste Rohargonsäule 6 gebildet wird, und einem "oberen Abschnitt" mit Kopfkondensator 42, der durch die zweiten Rohargonsäule 42 gebildet wird. Der erste Rohargon-Kopfkondensator wird nicht mehr betrieben; sein Verdampfungsraum sollte aber entweder völlig entleert oder ständig mit einem kleinen Strom gespült werden.

Das Kopfgas der ersten Rohargonsäule 6 wird über die Leitungen 101 und 201 in den Sumpfbereich der zweiten Rohargonsäule 41 geleitet; in Gegenrichtung strömt die Sumpfflüssigkeit der zweiten Rohargonsäule 41 über eine Pumpe 45 und die Leitungen 202 und 102 zurück zum Kopf der ersten Rohargonsäule 6.

Die unterkühlte Sumpfflüssigkeit 13 aus der Hochdrucksäule 4 strömt nun nicht mehr zum ersten Rohargon-Kopfkondensator 7, sondern über die Leitungen 103 und 203 in die Nachrüstanlage. Nach Abgabe von fühlbarer Wärme in Sumpfverdampfer 46 der Reinargonsäule wird der weiter unterkühlte Strom in zwei Teilströme 47 und 48 aufgeteilt, die den Verdampfungsräumen der beiden Kondensator-Verdampfer 42 und 44 zugeführt werden. Der verdampfte Anteil 49/50 wird von dort wird über die Leitungen 204 und 104, der flüssig verbliebene Anteil über die Leitungen 205 und 105 beziehungsweise 206 und 106 in die Niederdrucksäule 4 eingespeist. Ein Teil 51 der Sumpfflüssigkeit der Reinargonsäule 43 wird als Flüssigargonprodukt abgezogen. Im Kopfkondensator 44 nicht verflüssigtes Restgas 52 wird in die Atmosphäre (ATM) abgelassen.

**Figur 2** zeigt ein Ausführungsbeispiel für die zweite Variante der Erfindung. Im Folgenden werden lediglich die Unterscheide zu Figur 1 beschrieben. Ansonsten gilt das zu Figur 1 Gesagte analog.

Der Betrieb der Hauptanlage von Figur 2 ohne Argongewinnung (Coldbox 1) unterscheidet sich nicht von Figur 1. Die Vorrichtung weist allerdings abweichende Vorsorgeleitungen auf:
- eine siebte Vorsorgeleitung 301 zum Abführen von Gas aus einem mittleren Abschnitt der Niederdrucksäule,
- eine achte Vorsorgeleitung 302 zum Einleiten von Flüssigkeit in einen mittleren Abschnitt der Niederdrucksäule,
- eine neunte Vorsorgeleitung 303 zum Einführen von Gas in den unteren Bereich der ersten Rohargonsäule,
- eine zehnte Vorsorgeleitung 304 zum Abführen von Flüssigkeit aus dem unteren Bereich der ersten Rohargonsäule,
- eine elfte Vorsorgeleitung 305 zum Abführen eines gasförmigen Kopfprodukts der ersten Rohargonsäule,
- eine zwölfte Vorsorgeleitung 306 zum Abführen von Kühlfluid aus dem Destilliersäulen-System,
- eine dreizehnte Vorsorgeleitung 307 zur Einleitung von verdampftem Kühlfluid in einen mittleren Bereich der Niederdrucksäule und
- eine vierzehnte Vorsorgeleitung 308 zur Einleitung nicht verdampften Kühlfluids in einen mittleren Bereich der Niederdrucksäule.

Die Nachrüstanlage in der Coldbox 40 unterscheidet sich nur durch den fehlenden zweiten Rohargon-Kopfkondenstor, die zusätzliche Pumpe 60 und eine entsprechend abweichende Verschaltung der Verbindungsleitungen 401 bis 409 von derjenigen der Figur 1.

Nach der Nachrüstung funktioniert die Gesamtanlage der Figur 2 wie eine übliche Luftzerlegungsanlage mit Argongewinnung in einer geteilten Rohargonsäule. Die geteilte Rohargonsäule besteht aus einem "unteren Abschnitt", der durch die zweite Rohargonsäule 42 gebildet wird, und einem "oberen Abschnitt" mit Kopfkondensator 7, der durch die erste Rohargonsäule 6 gebildet wird.

## Patentansprüche

1. Vorrichtung zur Tieftemperaturzerlegung von Luft mit einem Destillationssäulen-System, das eine Hochdrucksäule (3), eine Niederdrucksäule (4) und eine erste Rohargonsäule zur Argon-Sauerstofftrennung (6) aufweist und in mindestens einer ersten Coldbox (1) angeordnet ist, und mit
- einer Gaszuleitung (30) zur Einleitung von Gas aus einem mittleren Abschnitt der Niederdrucksäule (4) in die erste Rohargonsäule (6),
- einer Flüssigkeitsrückleitung (31) zur Einleitung von Flüssigkeit aus der Rohargonsäule (6) in einen mittleren Abschnitt der Niederdrucksäule (4),
- einem ersten Rohargon-Kopfkondensator (7) zur Erzeugung von Rücklaufflüssigkeit für die erste Rohargonsäule (6), der als Kondensator-Verdampfer mit Verflüssigungsraum und Verdampfungsraum ausgebildet ist,
- einer Kühlmittelleitung (14) zur Einleitung eines Kühlfluids in den Verdampfungsraum des ersten Rohargon-Kopfkondensators (7) und mit
- einer ersten Rohargon-Leitung (34) zur Entfernung eines gasförmigen Kopfprodukts der ersten Rohargonsäule (6) aus dem Destillationssäulen-System,
**gekennzeichnet durch**
- Mittel zum Absperren der ersten Rohargonleitung und
- Vorsorgeleitungen (101, 102; 301, 302) zum Verbinden der ersten Rohargonsäule (6) mit einer zweiten Rohargonsäule zur Argon-Sauerstofftrennung, wobei die Vorsorgeleitungen durch die Außenwand der ersten Coldbox (1) hindurchführen und so ausgebildet sind, dass die erste und zweite Rohargonsäule als hintereinander geschaltete Destillationsabschnitte betrieben werden können.

2. Vorrichtung nach Anspruch 1, **gekennzeichnet durch**
- Mittel zum Absperren der Kühlmittelleitung (14) zum ersten Rohargon-Kopfkondensator (7),
- eine erste Vorsorgeleitung (101) zum Abführen eines gasförmigen Kopfprodukts der ersten Rohargonsäule (6),
- eine zweite Vorsorgeleitung (102) zum Einleiten von Flüssigkeit in den oberen Bereich der ersten Rohargonsäule (6) und
- eine dritte Vorsorgeleitung (13) zum Abführen von Kühlfluid aus dem Destilliersäulen-System.

3. Vorrichtung nach Anspruch 2, **gekennzeichnet durch**
- eine vierte Vorsorgeleitung (104) zur Einleitung von verdampftem Kühlfluid in einen mittleren Bereich der Niederdrucksäule (4),
und insbesondere,
- eine fünfte Vorsorgeleitung (105) zur Einleitung nicht verdampften Kühlfluids in einen mittleren Bereich der Niederdrucksäule (4) und gegebenenfalls und/oder
- eine sechste Vorsorgeleitung (106) zur Einleitung nicht verdampften Kühlfluids eines Kopfkondensators einer Reinargonsäule in einen mittleren Bereich der Niederdrucksäule (4).

4. Vorrichtung nach einem der Ansprüche 1 bis 4, **gekennzeichnet durch**
- Mittel zum Absperren der Gaszuleitung (30) zur ersten Rohargonsäule (6),
- Mittel zum Absperren der Flüssigkeitsrückleitung (31) von der ersten Rohargonsäule (6),
- eine siebte Vorsorgeleitung (301) zum Abführen von Gas aus einem mittleren Abschnitt der Niederdrucksäule (4),
- eine achte Vorsorgeleitung (302) zum Einleiten von Flüssigkeit in einen mittleren Abschnitt der Niederdrucksäule (4),
- eine neunte Vorsorgeleitung (303) zum Einführen von Gas in den unteren Bereich der ersten Rohargonsäule (6) und
- eine zehnte Vorsorgeleitung (304) zum Abführen von Flüssigkeit aus dem unteren Bereich der ersten Rohargonsäule (6).

5. Vorrichtung nach einem der Ansprüche 1 bis 4, **gekennzeichnet durch**
- eine elfte Vorsorgeleitung (305) zum Abführen eines gasförmigen Kopfprodukts der ersten Rohargonsäule (6),
- eine sechste Vorsorgeleitung (306) zum Abführen von Kühlfluid aus dem Destilliersäulen-System,
- eine zwölfte Vorsorgeleitung (307) zur Einleitung von verdampftem Kühlfluid in einen mittleren Bereich der Niederdrucksäule (6) und insbesondere
- eine dreizehnte Vorsorgeleitung (308) zur Einleitung nicht verdampften Kühlfluids aus dem Kopfkondensator einer Reinargonsäule in einen mittleren Bereich der Niederdrucksäule (4).

6. Nachrüstanlage zum Nachrüsten einer Vorrichtung gemäß einem der Ansprüche 1 bis 4, **gekennzeichnet durch**
- eine zweite Rohargonsäule (41) zur Argon-Sauerstofftrennung,
- eine zweite Coldbox (40), in der die zweite Rohargonsäule (41) angeordnet ist und durch
- Verbindungsleitungen (201 - 205) zum Verbinden der zweiten Rohargonsäule mit den Vorsorgeleitungen (101 - 105) der Vorrichtung, wobei die Verbindungsleitungen durch die Außenwand der zweiten Coldbox (2) hindurchführen,
- wobei die Verbindungsleitungen (201 - 205) zum Anschließen an die Vorsorgeleitungen (101 - 105) ausgebildet sind.

7. Nachrüstanlage nach Anspruch 6 zum Nachrüsten einer Vorrichtung gemäß einem der Ansprüche 2 oder 3, **gekennzeichnet durch**
- eine oder zwei Verbindungsleitungen (201, 202) zum Anschluss des unteren Bereichs der zweiten Rohargonsäule (41) an die erste und die zweite Vorsorgeleitung (101, 102),
- einen zweiten Rohargon-Kopfkondensator (42) zur Erzeugung von Rücklaufflüssigkeit für die zweite Rohargonsäule (41), der als Kondensator-Verdampfer mit Verflüssigungsraum und Verdampfungsraum ausgebildet ist, und
- eine Verbindungsleitung (203) zum Verbinden des Verdampfungsraums des zweiten Rohargon-Kopfkondensators (42) mit der dritten Vorsorgeleitung (103) und
- insbesondere durch eine Verbindungsleitung (204) zum Einleiten von verdampftem Kühlfluid aus dem Verdampfungsraum des zweiten Rohargon-Kopfkondensators (42) in einen mittleren Abschnitt der Niederdrucksäule (4).

8. Nachrüstanlage nach Anspruch 6 zum Nachrüsten einer Vorrichtung gemäß einem der Ansprüche 4 oder 5,soweit rückbezogen auf Anspruch 4, oder Nachrüstanlage zum Nachrüsten einer Vorrichtung gemäß einem der Ansprüche 4 oder 5, soweit rückbezogen auf Anspruch 4, **gekennzeichnet durch**
- eine oder zwei Verbindungsleitungen zum Anschluss des unteren Bereichs der zweiten Rohargonsäule (41) an die siebte und die achte Vorsorgeleitung (301, 302),
- eine oder zwei Verbindungsleitungen zum Anschluss des unteren Bereichs der zweiten Rohargonsäule (41) an die neunte und zehnte Vorsorgeleitung (303, 304).

9. Nachrüstanlage nach einem der Ansprüche 6 bis 8 zum Nachrüsten einer Vorrichtung gemäß Anspruch 4, **gekennzeichnet durch** eine Reinargonsäule (43) mit einem Reinargonsäulen-Kopfkondensator (44).

10. Verfahren zum Nachrüsten einer Tieftemperatur-Luftzerlegungsanlage ohne Argongewinnung, **dadurch gekennzeichnet, dass** eine Nachrüstanlage nach einem der Ansprüche 6 bis 9 neben einer Hauptanlage ohne Argongewinnung aufgestellt wird und die Verbindungsleitungen mit der Hauptanlage verbunden werden.

## Claims

1. Device for low-temperature separation of air having a distillation column system which comprises a high-pressure column (3), a low-pressure column (4) and a first crude argon column for the separation of argon and oxygen (6) and is arranged in at least one first cold box (1), and having
- a gas feed line (30) for introducing gas from an intermediate section of the low-pressure column (4) into the first crude argon column (6),
- a liquid return line (31) for introducing liquid from the crude argon column (6) into an intermediate section of the low-pressure column (4),
- a first crude argon overhead condenser (7) for generating reflux liquid for the first crude argon column (6) which is realized as a condenser-evaporator with a liquefaction chamber and an evaporation chamber,
- a coolant line (14) for introducing a cooling fluid into the evaporation chamber of the first crude argon overhead condenser (7) and having
- a first crude argon line (34) for removing a gaseous overhead product of the first crude argon column (6) from the distillation column system,
**characterized by**
- means for blocking the first crude argon line and
- preparatory lines (101, 102; 301, 302) for connecting the first crude argon column (6) to a second crude argon column for the separation of argon and oxygen, wherein the preparatory lines pass through the outside wall of the first cold box (1) and are realized such that the first and second crude argon columns can be operated as serially connected distillation sections.

2. Device according to Claim 1, **characterized by**
- means for blocking the coolant line (14) to the first crude argon overhead condenser (7),
- a first preparatory line (101) for removing a gaseous overhead product of the first crude argon column (6),
- a second preparatory line (102) for introducing liquid into the upper region of the first crude argon column (6) and
- a third preparatory line (13) for removing cooling fluid from the distillation column system.

3. Device according to Claim 2, **characterized by**
- a fourth preparatory line (104) for introducing evaporated cooling fluid into an intermediate region of the low-pressure column (4),
and in particular,
- a fifth preparatory line (105) for introducing non-evaporated cooling fluid into an intermediate region of the low-pressure column (4) and optionally and/or
- a sixth preparatory line (106) for introducing non-evaporated cooling fluid of an overhead condenser of a pure argon column into an intermediate region of the low-pressure column (4).

4. Device according to one of Claims 1 to 4, **characterized by**
- means for blocking the gas feed line (30) to the first crude argon column (6),
- means for blocking the liquid return line (31) from the first crude argon column (6),
- a seventh preparatory line (301) for removing gas from an intermediate section of the low-pressure column (4),
- an eighth preparatory line (302) for introducing liquid into an intermediate section of the low-pressure column (4),
- a ninth preparatory line (303) for introducing gas into the bottom region of the first crude argon column (6) and
- a tenth preparatory line (304) for removing liquid from the bottom region of the first crude argon column (6).

5. Device according to one of Claims 1 to 4, **characterized by**
- an eleventh preparatory line (305) for removing a gaseous overhead product of the first crude argon column (6),
- a sixth preparatory line (306) for removing cooling fluid from the distillation column system,
- a twelfth preparatory line (307) for introducing evaporated cooling fluid into an intermediate region of the low-pressure column (6) and in particular
- a thirteenth preparatory line (308) for introducing non-evaporated cooling fluid from the overhead condenser of a pure argon column into an intermediate region of the low-pressure column (4).

6. Retrofitting system for retrofitting a device according to one of Claims 1 to 4, **characterized by**
- a second crude argon column (41) for the separation of argon and oxygen,
- a second cold box (40) in which the second crude argon column (41) is arranged, and by
- connecting lines (201 - 205) for connecting the second crude argon column to the preparatory lines (101
- 105) of the device, wherein the connecting lines pass through the outside wall of the second cold box (2),
- wherein the connecting lines (201 - 205) are realized for connecting to the preparatory lines (101 - 105).

7. Retrofitting system according to Claim 6 for retrofitting a device according to either of Claims 2 or 3, **characterized by**
- one or two connecting lines (201, 202) for connection of the bottom region of the second crude argon column (41) to the first and the second preparatory line (101, 102),
- a second crude argon overhead condenser (42) for generating reflux liquid for the second crude argon column (41) which is realized as a condenser-evaporator with a liquefaction chamber and an evaporation chamber, and
- a connecting line (203) for connecting the evaporation chamber of the second crude argon overhead condenser (42) to the third preparatory line (103) and
- in particular by a connecting line (204) for introducing evaporated cooling fluid from the evaporation chamber of the second crude argon overhead condenser (42) into an intermediate section of the low-pressure column (4).

8. Retrofitting system according to Claim 6 for retrofitting a device according to either of Claims 4 or 5, insofar as dependent on Claim 4, or retrofitting system for retrofitting a device according to either of Claims 4 or 5, insofar as dependent on Claim 4, **characterized by**
- one or two connecting lines for connection of the bottom region of the second crude argon column (41) to the seventh and the eighth preparatory line (301, 302),
- one or two connecting lines for connection of the bottom region of the second crude argon column (41) to the ninth and tenth preparatory line (303, 304).

9. Retrofitting system according to one of Claims 6 to 8 for retrofitting a device according to Claim 4, **characterized by** a pure argon column (43) with a pure argon column overhead condenser (44).

10. Method for retrofitting a low-temperature air separation system without argon recovery, **characterized in that** a retrofitting system according to one of Claims 6 to 9 is set up next to a main system without argon recovery and the connecting lines are connected to the main system.

## Revendications

1. Dispositif pour la décomposition à basse température d'air avec un système de colonnes de distillation, qui comprend une colonne à pression élevée (3), une colonne à pression basse (4) et une première colonne à argon brut pour la séparation argon-oxygène (6), et qui est agencé dans au moins une première boîte froide (1), et qui comprend
- une conduite d'alimentation de gaz (30) pour l'introduction d'un gaz depuis une section intermédiaire de la colonne à pression basse (4) dans la première colonne à argon brut (6),
- une conduite de recyclage de liquide (31) pour l'introduction d'un liquide depuis la colonne à argon brut (6) dans une section intermédiaire de la colonne à pression basse (4),
- un premier condensateur de tête d'argon brut (7) pour la génération d'un liquide de reflux pour la première colonne à argon brut (6), qui est configuré sous la forme d'un condensateur-évaporateur comprenant une chambre de liquéfaction et une chambre d'évaporation,
- une conduite de réfrigérant (14) pour l'introduction d'un fluide réfrigérant dans la chambre d'évaporation du premier condensateur de tête d'argon brut (7), et
- une première conduite d'argon brut (34) pour le déchargement d'un produit de tête gazeux de la première colonne à argon brut (6) du système de colonnes de distillation,
**caractérisé par**
- un moyen pour le blocage de la première conduite d'argon brut et
- des conduites de préparation (101, 102 ; 301, 302) pour raccorder la première colonne à argon brut (6) avec une deuxième colonne à argon brut pour la séparation argon-oxygène, les conduites de préparation traversant la paroi extérieure de la première boîte froide (1) et étant configurées de sorte que la première et la deuxième colonne à argon brut puissent être exploitées sous la forme de sections de distillation raccordées en série.

2. Dispositif selon la revendication 1, **caractérisé par**
- un moyen pour le blocage de la conduite de réfrigérant (14) vers le premier condensateur de tête d'argon brut (7),
- un première conduite de préparation (101) pour le déchargement d'un produit de tête gazeux de la première colonne à argon brut (6),
- une deuxième conduite de préparation (102) pour l'introduction d'un liquide dans la zone supérieure de la première colonne à argon brut (6), et
- une troisième conduite de préparation (13) pour le déchargement d'un fluide réfrigérant du système de colonnes de distillation.

3. Dispositif selon la revendication 2, **caractérisé par**
- une quatrième conduite de préparation (104) pour l'introduction d'un fluide réfrigérant évaporé dans une zone intermédiaire de la colonne à pression basse (4), et notamment
- une cinquième conduite de préparation (105) pour l'introduction d'un fluide réfrigérant non évaporé dans une zone intermédiaire de la colonne à pression basse (4), et éventuellement et/ou
- une sixième conduite de préparation (106) pour l'introduction d'un fluide réfrigérant non évaporé d'un condensateur de tête d'une colonne à argon pur dans une zone intermédiaire de la colonne à pression basse (4).

4. Dispositif selon l'une quelconque des revendications 1 à 4, **caractérisé par**
- un moyen pour le blocage de la conduite d'alimentation de gaz (30) vers la première colonne à argon brut (6),
- un moyen pour le blocage de la conduite de recyclage de liquide (31) de la première colonne à argon brut (6),
- une septième conduite de préparation (301) pour le déchargement d'un gaz d'une section intermédiaire de la colonne à pression basse (4),
- une huitième conduite de préparation (302) pour l'introduction d'un liquide dans une section intermédiaire de la colonne à pression basse (4),
- une neuvième conduite de préparation (303) pour l'introduction d'un gaz dans la zone inférieure de la première colonne à argon brut (6), et
- une dixième conduite de préparation (304) pour le déchargement d'un liquide de la zone inférieure de la première colonne à argon brut (6).

5. Dispositif selon l'une quelconque des revendications 1 à 4, **caractérisé par**
- une onzième conduite de préparation (305) pour le déchargement d'un produit de tête gazeux de la première colonne à argon brut (6),
- une sixième conduite de préparation (306) pour le déchargement d'un fluide réfrigérant du système de colonnes de distillation,
- une douzième conduite de préparation (307) pour l'introduction d'un fluide réfrigérant évaporé dans une zone intermédiaire de la colonne à pression basse (6), et notamment,
- une treizième conduite de préparation (308) pour l'introduction d'un fluide réfrigérant non évaporé du condensateur de tête d'une colonne à argon pur dans une zone intermédiaire de la colonne à pression basse (4).

6. Unité de mise à niveau pour la mise à niveau d'un dispositif selon l'une quelconque des revendications 1 à 4, **caractérisée par**
- une deuxième colonne à argon brut (41) pour la séparation argon-oxygène,
- une deuxième boîte froide (40), dans laquelle la deuxième colonne à argon brut (41) est agencée, et par
- des conduites de raccordement (201 à 205) pour le raccordement de la deuxième colonne à argon brut avec les conduites de préparation (101 à 105) du dispositif, les conduites de raccordement traversant la paroi extérieure de la deuxième boîte froide (2),
- les conduites de raccordement (201 à 205) étant configurées pour être connectées aux conduites de préparation (101 à 105).

7. Unité de mise à niveau selon la revendication 6 pour la mise à niveau d'un dispositif selon l'une quelconque des revendications 2 ou 3, **caractérisée par**
- une ou deux conduites de raccordement (201, 202) pour la connexion de la zone inférieure de la deuxième colonne à argon brut (41) à la première et la deuxième conduite de préparation (101, 102),
- une deuxième condensateur de tête d'argon brut (42) pour la génération d'un liquide de reflux pour la deuxième colonne à argon brut (41), qui est configuré sous la forme d'un condensateur-évaporateur comprenant une chambre de liquéfaction et une chambre d'évaporation, et
- une conduite de raccordement (203) pour le raccordement de la chambre d'évaporation du deuxième condensateur de tête d'argon brut (42) avec la troisième conduite de préparation (103), et
- notamment par une conduite de raccordement (204) pour l'introduction d'un fluide réfrigérant évaporé depuis la chambre d'évaporation du deuxième condensateur de tête d'argon brut (42) dans la section intermédiaire de la colonne à pression basse (4).

8. Unité de mise à niveau selon la revendication 6 pour la mise à niveau d'un dispositif selon l'une quelconque des revendications 4 ou 5, lorsqu'elle dépend de la revendication 4, ou unité de mise à niveau pour la mise à niveau d'un dispositif selon l'une quelconque des revendications 4 ou 5, lorsqu'elle dépend de la revendication 4, **caractérisée par**
- une ou deux conduites de raccordement pour la connexion de la zone inférieure de la deuxième colonne à argon brut (41) à la septième et huitième conduite de préparation (301, 302),
- une ou deux conduites de raccordement pour la connexion de la zone inférieure de la deuxième colonne à argon brut (41) à la neuvième et dixième conduite de préparation (303, 304).

9. Unité de mise à niveau selon l'une quelconque des revendications 6 à 8 pour la mise à niveau d'un dispositif selon la revendication 4, **caractérisée par** une colonne à argon pur (43) comprenant un condensateur de tête de la colonne à argon pur (44).

10. Procédé de mise à niveau d'une unité de décomposition d'air à basse température sans obtention d'argon, **caractérisé en ce qu'**une unité de mise à niveau selon l'une quelconque des revendications 6 à 9 est placée à côté d'une unité principale sans obtention d'argon et les conduites de raccordement sont raccordées avec l'unité principale.
